# EUROPÄISCHE PATENTANMELDUNG

(11) **EP 1 596 042 A1**
(43) Veröffentlichungstag der Anmeldung: **16.11.2005**
(21) Anmeldenummer: 04102096.7
(22) Anmeldetag: 13.05.2004
(51) Int. Cl.: F01L 13/08, F01L 1/14, F01L 3/10, F01L 3/20

(54) **Ventilmechanismus für Verbrennungsmotoren und Pumpen**

(71) Anmelder: Ford Global Technologies, LLC, A subsidary of Ford Motor Company, Dearborn, MI 48126 (US)
(72) Erfinder: Figura, Michael Georg, 41542, Dormagen (DE); Kallwass, Manfred, 51491, Overath (DE)
(74) Vertreter: Drömer, Hans-Carsten

(57) **Zusammenfassung**

Die Erfindung betrifft ein Verdichtungsaggregat (1) zur Verdichtung von gasförmigen und/oder flüssigen Medien mit einem Ventilmechanismus (2), dessen Ventil (3) Ein- bzw. Auslaßkanäle (4) eines Verdichtungsraumes (6) öffnet oder schließt. Der Ventilmechanismus (2) ist in einem Ventilgehäuse (7) komplett vormontiert, so daß der Ventilmechanismus (2) mit dem Ventilgehäuse (7) als Einheit (8) in das Verdichtungsaggregat (1) einsetzbar ist.

## Beschreibung

Die Erfindung betrifft ein Verdichtungsaggregat zur Verdichtung von gasförmigen und/oder flüssigen Medien mit einem Ventilmechanismus, dessen Ventil Ein- bzw. Auslaßkanäle eines Verdichtungsraumes öffnet oder schließt.

Derartige Verdichtungsaggregate sind zum Beispiel als Verbrennungsmotoren oder Pumpen bekannt. Bekannte Verbrennungsmotoren bestehen aus einem zweiteiligen Gehäuse, wobei ein Bauteil als Zylinderkopf und das andere Bauteil als Zylinderblock ausgestaltet ist. Der Grund für eine Aufteilung in einen Zylinderkopf und einen Zylinderblock ist darin zu sehen, daß die Herstellung von Ventilsitzen und Ventilführungen sowie der Zusammenbau der Ventile in dem Zylinderkopf relativ einfach durchzuführen ist.

Ein Hauptnachteil dieser zweiteiligen Ausgestaltung ist darin zu sehen, daß eine Verformung des Zylinderkopfes oder eine falsche Montage des Zylinderkopfes auf dem Zylinderblock zu Dichtungsproblemen führt, wodurch der gesamte Verbrennungsmotor zerstört werden kann. Dies trifft selbstverständlich auch auf Pumpen zu.

Die US 5,207,196 offenbart eine vormontierte Einheit zur Verwendung in einem Ventilsystem eines Motors. Die vormontierte Einheit weist eine Feder auf, die eine Kraft erzeugt, um ein Motorenventil in eine erste Richtung zu zwingen. Die vormontierte Einheit umfaßt weiter:
- einen Federsitz, in welchen die Feder eingreift;
- einen Federklemmring, um die Feder in einer konzentrischen Position um das Ventil herum zu halten, wobei der Federklemmring in die Feder eingreift;
- Sicherungsmittel zum sichernden Kuppeln des Federklemmringes und des Ventils, wobei der Federklemmring und das Sicherungsmittel die Kraft zwischen der Feder und dem Ventil überträgt; und
- ein Haltemittel, um die Feder, den Federsitz, den Federklemmring und die Sicherungsmittel vor der Installation in einem Motor zusammenzuhalten, wobei das Halteelement einen Abschnitt aufweist, der in das Ventil eingreift, und wobei das Halteelement von der vormontierten Einheit demontierbar ist, indem eine Relativbewegung des Ventils und der vormontierten Einheit während des Zusammenbaus des Ventilsystems in dem Motor durchgeführt wird.

Die EP 0 676 533 B1 betrifft ein Einlaßkanalsystem für eine Brennkraftmaschine. Jedem Zylinder der Brennkraftmaschine sind zwei oder mehr in einem Zylinderkopf angeordnete Einlaßventile zugeordnet. Jedem Einlaßventil ist ein Einlaßkanal zugeordnet, wobei je Zylinder ein Haupteinlaßkanal und zumindest ein Nebeneinlaßkanal vorgesehen sind. Zumindest ein Nebeneinlaßkanal je Zylinder ist mit einer regelbaren Drosseleinrichtung versehen, die als rohrförmiger Drehschieber ausgebildet ist. Der Drehschieber ist koaxial zu dem Einlaßventil des jeweiligen Nebeneinlaßkanals drehbar gelagert, schließt sich mit einem radialen Fenster an den Nebeneinlaßkanal an und ist mit einer axialen Öffnung nahe eines Ventilsitzes des Einlaßventils angeordnet. Der Drehschieber weist eine zwischen seinem radialen Fenster und seiner axialen Öffnung verlaufende, dem Strömungsverlauf des ihn durchströmenden Gases angepaßte Wandung auf. Eine Stellvorrichtung ist vorgesehen, die den Drehschieber in Abhängigkeit von Betriebskennwerten der Brennkraftmaschine und/oder des angetriebenen Aggregates in mehr als eine Wirbelbildungen im Zylinderraum gezielt beeinflussende Position überführt, wobei der Gasstrom der das dem Haupteinlaßkanal zugeordnete Einlaßventil passiert, unveränderlich vorrangig im Bereich der Zylinderwandung verwirbelt oder im Wesentlichen auf eine Zündkerze gerichtet ist und der den Nebeneinlaßkanal, den Drehschieber und das Einlaßventil passierende Gasstrom variabel auf die Zylinderwandung, die Zündkerze oder auf das dazwischen liegende Ziele ausrichtbar ist. Eine Einspritzvorrichtung ist zum Zumessen von Kraftstoff, an den den Haupteinlaßkanal und an den den Nebeneinlaßkanal mit Drehschieber passierenden Gasstrom vorgesehen, wobei zumindest einem Gasstrom Kraftstoff zugemessen wird.

Der Erfindung liegt die Aufgabe zugrunde, ein Verdichtungsaggregat mit einfachen Mitteln derart zu verbessern, daß dieses mit seinem Ventilmechanismus unkompliziert montierbar ist, wobei gleichzeitig eine preiswerte Ausgestaltung erreicht werden soll und Dichtungsprobleme vermieden werden.

Erfindungsgemäß wird die Aufgabe dadurch gelöst, daß der Ventilmechanismus in einem Ventilgehäuse komplett vormontiert ist, so daß der Ventilmechanismus mit dem Ventilgehäuse als Einheit in das Verdichtungsaggregat einsetzbar ist.

Der Erfindung liegt die Erkenntnis zugrunde, daß, wenn der Zylinderkopf und der Zylinderblock in einem einzigen Bauteil zusammengefaßt sind, Dichtungsprobleme, die durch eine Verformung des Zylinderkopfes hervorgerufen werden, vermieden werden, wobei gleichzeitig eine wesentlich preiswertere Herstellung des jeweiligen Verdichtungsaggregates möglich ist. Ein Hauptproblem, welches zu einer getrennten Ausgestaltung des Zylinderkopfes und dem Zylinderblock führt, ist die Herstellung des Ventilsitzes und der Ventilführung sowie die Montage der Ventile in dem Zylinderkopf. Mit der erfindungsgemäßen Lösung dagegen können Zylinderkopf und Zylinderblock in einem einzigen Bauteil zusammengefaßt werden, wobei ein komplettes Ventillager hergestellt wird. Die Einheit, die aus dem Ventilmechanismus und dem Ventilgehäuse besteht kann von einer oberen Seite des Verbrennungsmotors bzw. der Pumpe zur Verbrennungs- bzw. Verdichtungskammer hin eingesetzt werden. Hierzu ist es lediglich notwendig, einfache Löcher in die Oberseite des Verbrennungsmotors bzw. der Pumpe einzubringen.

Zweckmäßigerweise ist das Ventilgehäuse aus einem Material hergestellt, welches bekannten Ventilsitzmaterialien entspricht. Das Ventilgehäuse ist bevorzugt gießtechnisch hergestellt. Günstig im Sinne der Erfindung ist, wenn das Ventilgehäuse einen Ventilsitz, eine Ventilführung und ein Ventilfederlager umfaßt. Optional könnte in dem Ventilgehäuse eine Führungsöffnung für einen Tassenstößel eingebracht sein. Denkbar ist, daß auch Stiftstößel und andersartig ausgestaltete Ventiltriebe entsprechend verwendbar sind.

Vorteilhafterweise ist in dem Gehäuse ein Teilabschnitt des Ein- bzw. Auslaßkanals eingebracht.

Günstig im Sinne der Erfindung ist, wenn der Ventilmechanismus mit dem Ventilgehäuse als Einheit zumindest kraftschlüssig, vorzugsweise in einem Preßsitz mit dem Verdichtungsaggregat verbunden wird. Selbstverständlich kann hierbei aber auch eine Klebverbindung oder eine stoffschlüssige Verbindung, beispielsweise eine Schweißverbindung, gewählt werden. Zweckmäßigerweise wird die Einheit optional kraftformschlüssig mittels einer Kontermutter mit dem Verdichtungsaggregat verbunden.

Um die vormontierte Einheit gegen die Verbrennungskammer bzw. Verdichtungskammer abzudichten, ist zweckmäßig vorgesehen, daß das Ventilgehäuse einen an seinem zu einem Verdichtungsraum weisenden Ende konisch ausgestalteten Sitz aufweist.

Vorteilhafterweise wird der Ventilmechanismus mit seinem Ventil, dessen Ventilfeder und seiner Ventilschaftdichtung sowie dem Stößel vormoniert, in dem diese in das Ventilgehäuse und damit zusammen in das Verdichtungsaggregat einfach von dessen Oberseite aus eingesetzt werden.

Zusätzlich können Kühlkanäle, Schmierkanäle oder Bohrungen (z.B. Be- und Entlüftungsbohrungen) für den Ventilmechanismus vorgesehen werden.

Weitere vorteilhafte Ausgestaltungen der Erfindung sind in den Unteransprüchen und der folgenden Figurenbeschreibung offenbart. Es zeigt die einzige Figur:
- Fig. 1: einen Querschnitt durch eine in ein Verdichtungsaggregat eingesetzte Einheit

Die einzige Figur 1 zeigt einen Teilabschnitt eines oberen Teils eines Verdichtungsaggregates 1. In dem dargestellten Ausführungsbeispiel ist das Verdichtungsaggregat 1 als herkömmlicher Verbrennungsmotor ausgestaltet. Selbstverständlich kann das Verdichtungsaggregat 1 aber auch als herkömmliche Pumpe ausgestaltet sein. Mit dem Verdichtungsaggregat 1 können gasförmige und/oder flüssige Medien verdichtet werden, wobei dem Verdichtungsaggregat 1 ein Ventilmechanismus 2 zugeordnet ist, dessen Ventil 3 Ein- bzw. Auslaßkanäle 4 eines Verdichtungsraumes 6 öffnet oder schließt.

In dem dargestellten Ausführungsbeispiel ist das Verdichtungsaggregat 1 einteilig hergestellt, was bedeutet, daß ein Zylinderblock und ein Zylinderkopf in einem einzigen Teil zusammengefaßt sind.

Der Ventilmechanismus 2 ist in einem Ventilgehäuse 7 komplett vormontiert und kann mit dem Ventilgehäuse 7 als Einheit 8 in das Verdichtungsaggregat 1 eingesetzt werden.

Das Ventilgehäuse 7 ist aus einem Material hergestellt, welches bekannten Ventilsitzmaterialien entspricht, wobei das Ventilgehäuse 7 vorzugsweise gießtechnisch hergestellt ist. Das Ventilgehäuse weist einen Ventilsitz 9, eine Ventilführung 11 und ein Ventilfederlager 12 auf. Zudem ist in dem Ventilgehäuse 7 eine Führungsöffnung 13 für einen Tassenstößel 14 eingebracht. In dem Ventilgehäuse 7 sind zudem Teilabschnitte von Ein- bzw. Auslaßkanälen 4 eingebracht.

Das Ventilgehäuse 7 wird mit dem Ventil 3, mit seiner Ventilfeder 16 und mit seiner Ventilschaftdichtung 17 sowie dem Tassenstößel 14 zu der Einheit 8 vormontiert.

Diese vormontierte Einheit 8 wird in das Verdichtungsaggregat 1 von dessen Oberseite 18 eingesetzt, wofür lediglich ein Bohrloch 19 von der Oberseite 18 in Richtung zu dem Verdichtungsraum 6 in das Verdichtungsaggregat 1 eingebracht wird. Selbstverständlich sind die geometrischen Ausgestaltungen des Ventilgehäuses 7 bzw. des Bohrlochs 19 entsprechend aufeinander abgestimmt. Die vormontierte Einheit 8 wird bevorzugt mittels Preßsitz in dem Verdichtungsaggregat 1 bzw. dem Bohrloch 19 kraftschlüssig aufgenommen. Denkbar ist allerdings auch, daß eine Klebverbindung oder eine stoffschlüssige Verbindung, insbesondere Schweißverbindung, gewählt wird. In dem bevorzugten Ausführungsbeispiel ist die gesamte Einheit 8 mittels einer Kontermutter 21 befestigt.

Zur Abdichtung der Einheit 8 in dem Verdichtungsaggregat 1 zum Verdichtungsraum 6 bzw. dem Verbrennungsraum hin ist ein konisch ausgestalteter Sitz 22 vorgesehen, der an einem zum Verdichtungsraum 6 weisenden Ende des Ventilgehäuses 7 angeordnet ist.

Die Erfindung ist nicht auf das bevorzugte Ausführungsbeispiel gemäß der einzigen Figur 1 beschränkt. Denkbar ist zum Beispiel, daß anstatt des Tassenstößels Stiftstößel oder Kipp- bzw. Schlepphebel vorgesehen sind. Zudem können auch andersartig ausgestaltete Ventiltriebe erfindungsgemäß ausgestaltet sein. Zudem können Kühlkanäle oder Löcher für den Ventilmechanismus bzw. für die Einheit 8 vorgesehen sein. In dem dargestellten Ausführungsbeispiel ist eine klemmringlose Ventil- bzw. Stößelausführung beschrieben. Möglich ist allerdings auch, daß Ausgestaltungen, die einen Klemmring aufweisen, erfindungsgemäß ausgestaltet sind.

## Patentansprüche

1. Verdichtungsaggregat zur Verdichtung von gasförmigen und/oder flüssigen Medien mit einem Ventilmechanismus (2), dessen Ventil (3) Ein- bzw. Auslaßkanäle (4) eines Verdichtungsraumes (6) öffnet oder schließt,
**dadurch gekennzeichnet, daß**
der Ventilmechanismus (2) in einem Ventilgehäuse (7) komplett vormontiert ist, so daß der Ventilmechanismus (2) mit dem Ventilgehäuse (7) als Einheit (8) in das Verdichtungsaggregat (1) einsetzbar ist.

2. Verdichtungsaggregat nach Anspruch 1,
**dadurch gekennzeichnet, daß**
das Ventilgehäuse (7) zumindest umfaßt:
- einen Ventilsitz (9);
- eine Ventilführung (11);
- ein Ventilfederlager (12).

3. Verdichtungsaggregat nach Anspruch 1 oder 2,
**dadurch gekennzeichnet, daß**
in dem Ventilgehäuse (7) ein Teilabschnitt der Ein- bzw. Auslaßkanäle (4) eingebracht ist.

4. Verdichtungsaggregat nach den Ansprüchen 1 bis 3,
**dadurch gekennzeichnet, daß**
der Ventilmechanismus (2) mit dem Ventilgehäuse (7) als Einheit (8) zumindest kraftschlüssig, vorzugsweise in einem Preßsitz, mit dem Verdichtungsaggregat (1) verbunden ist.

5. Verdichtungsaggregat nach einem der Ansprüche 1 bis 3,
**dadurch gekennzeichnet, daß**
der Ventilmechanismus (2) mit dem Ventilgehäuse (7) als Einheit (8) stoffschlüssig mit dem Verdichtungsaggregat (1) verbunden ist.

6. Verdichtungsaggregat nach einem der Ansprüche 1 bis 5,
**dadurch gekennzeichnet, daß**
die Einheit (8) kraftformschlüssig mittels einer Kontermutter mit dem Verdichtungsaggregat (1) verbindbar ist.

7. Verdichtungsaggregat nach einem der vorhergehenden Ansprüche,
**dadurch gekennzeichnet, daß**
das Ventilgehäuse (7) einen an seinem zu einem Verdichtungsraum (6) weisenden Ende konisch ausgestalteten Sitz (22) aufweist.

## Geänderte Patentansprüche

### Geänderte Patentansprüche gemäss Regel 86(2) EPÜ.

**1.** Verdichtungsaggregat zur Verdichtung von gasförmigen und/oder flüssigen Medien mit einem Ventilmechanismus (2), dessen Ventil (3) Ein- bzw. Auslaßkanäle (4) eines Verdichtungsraumes (6) öffnet oder schließt, wobei der Ventilmechanismus (2) in einem Ventilgehäuse (7) komplett vormontiert ist, so daß der Ventilmechanismus (2) mit dem Ventilgehäuse (7) als Einheit (8) in das Verdichtungsaggregat (1) einsetzbar ist
**dadurch gekennzeichnet, daß**
das Ventilgehäuse (7) zumindest umfaßt:
- einen Ventilsitz (9);
- eine Ventilführung (11);
- ein Ventilfederlager (12),
wobei in dem Ventilgehäuse (7) eine Führungsöffnung (13) für einen Tassenstößel (14) und Teilabschnitte von Ein- bzw. Auslasskanälen (4) eingebracht sind, wobei das Ventilgehäuse (7) einstückig hergestellt ist, so dass das Ventilgehäuse (7) mit dem Ventil (3), mit seiner Ventilfeder (16) und mit seiner Ventilschaftdichtung (17) sowie dem Tassenstößel (14) zu der Einheit (8) vormontierbar ist.

**2.** Verdichtungsaggregat nach Anspruch 1,
**dadurch gekennzeichnet, daß**
der Ventilmechanismus (2) mit dem Ventilgehäuse (7) als Einheit (8) zumindest kraftschlüssig, vorzugsweise in einem Preßsitz, mit dem Verdichtungsaggregat (1) verbunden ist.

**3.** Verdichtungsaggregat nach Anspruch 1,
**dadurch gekennzeichnet, daß**
der Ventilmechanismus (2) mit dem Ventilgehäuse (7) als Einheit (8) stoffschlüssig mit dem Verdichtungsaggregat (1) verbunden ist.

**4.** Verdichtungsaggregat nach Anspruch 1,
**dadurch gekennzeichnet, daß**
die Einheit (8) kraftformschlüssig mittels einer Kontermutter mit dem Verdichtungsaggregat (1) verbindbar ist.

**5.** Verdichtungsaggregat nach einem der vorhergehenden Ansprüche,
**dadurch gekennzeichnet, daß**
das Ventilgehäuse (7) einen an seinem zu einem Verdichtungsraum (6) weisenden Ende konisch ausgestalteten Sitz (22) aufweist.
